# EUROPÄISCHE PATENTSCHRIFT

(11) **EP 1 849 944 B1**
(45) Veröffentlichungstag und Bekanntmachung des Hinweises auf die Patenterteilung: **06.07.2011**
(21) Anmeldenummer: 07008410.8
(22) Anmeldetag: 25.04.2007
(51) Int. Cl.: E05D 5/02, E05D 7/04

(54) **Scharnierbeschlag zur schwenkbaren Befestigung eines Rahmens, insbesondere eines Fensterladenrahmens**
Hinge fitting for pivotable mounting of a frame, especially a frame of a shutter
Ferrure de charnière pour la fixation articulée d'un cadre, en particulier d'un cadre de volet

(30) Priorität: 29.04.2006 DE 102006020071
(43) Veröffentlichungstag der Anmeldung: 31.10.2007
(73) Patentinhaber: Pfeifer Beschläge GmbH & Co. KG, 87700 Memmingen (DE)
(72) Erfinder:
(74) Vertreter: Wüstefeld, Regine Marie

(56) Entgegenhaltungen:
- AT-B- 411 842

## Beschreibung

Die Erfindung betrifft einen Scharnierbeschlag gemäß des Oberbegriffs des Anspruchs 1, zur schwenkbaren Befestigung eines Rahmens, insbesondere des Rahmens eines Fensterladens, der über vier rechtwinklig miteinander verbundene Rahmenabschnitte mit wenigstens einer eine Gehrung aufweisenden Eckverbindung verfügt, an einem Gegenbeschlag, mit wenigstens einer ein mit dem Gegenbeschlag verbindbares Anschlusselement aufweisenden Führungsplatte, die zwischen einer Frontseite eines der Rahmenabschnitte und einer Abdeckplatte einklemmbar ist, welche entlang dem Rahmenabschnitt verschiebbar und durch Formschluss an der Frontseite des Rahmenabschnittes befestigbar ist.

Ein derartiger Scharnierbeschlag für einen Aluminiumfensterladen ist aus der AT 411 842 B bekannt. Bei dem bekannten Fensterladen sind auf der Frontseite seines Rahmens zwei parallele hinterschnittene Nuten vorgesehen, die sich jeweils bis zu den Nuten eines benachbarten mit einer Gehrung verbundenen Rahmenteils erstrecken. Dabei ist die innere Nut je nach der Breite des Rahmens wesentlich kürzer als die außen umlaufende Nut. Dies führt dazu, dass eine Befestigung des Scharnierbeschlags nicht im Bereich der Ecken und der Gehrungen des Rahmens möglich ist. Dies führt dazu, dass zwischen dem Scharnierbeschlag und der Ecke des Rahmens des Fensterladen immer ein Abstand von in etwa der Breite des Rahmens ungenutzt bleibt und nicht verwendet werden kann, wenn ein Kloben im Mauerwerk an einer Stelle fixiert ist, die eine Befestigung des Scharnierbeschlags in einer Rahmenecke erforderlich macht.

Ausgehend von diesem Stand der Technik liegt der Erfindung die Aufgabe zugrunde, einen Scharnierbeschlag der eingangs genannten Art zu schaffen, der entlang einem Rahmenabschnitt an einer beliebigen Stelle, und insbesondere im Bereich der Gehrungen zwischen zwei Rahmenabschnitten befestigbar ist.

Diese Aufgabe wird erfindungsgemäß durch die Merkmale des Anspruchs 1 gelöst, wobei die Abdeckplatte mit einem Befestigungselement verbindbar ist, das entlang der Frontseite des Rahmenabschnittes entlang zweier parallel verlaufender Führungsschienen bis zum Ende des Rahmenabschnittes führbar und feststellbar ist, indem im Bereich der Gehrung wenigstens einer Eckverbindung zwischen zwei Rahmenabschnitten ein Führungsschienenabschnitt durch ein zwischen zwei Führungsschienen des benachbarten Rahmenabschnittes befestigbares Brückenelement gebildet ist.

Durch die Verlängerung einer Führungsschiene mit Hilfe eines Brückenelementes, das einen Führungsschienenabschnitt zur Verlängerung einer Führungsschiene bildet, wird erreicht, dass der tote Bereich im Bereich der Gehrung beseitigt wird.

Gemäß der Erfindung verfügt das Befestigungselement über zwei Führungsränder, die jeweils in Hinterschneidungen eingreifen, die an den Führungsschienen und an dem Führungsschienenabschnitt des Brückenelementes ausgebildet sind.

Das Befestigungselement verfügt bei einem ersten Ausführungsbeispiel über zwei abgeschrägte Führungsränder, die zusammen mit den Führungsschienen entlang der Frontseite des Rahmens eine Schwalbenschwanzführung bilden können. Bei einem zweiten Ausführungsbeispiel haben die Führungsschienen eine im Querschnitt rechteckige Hinterschneidung, in die das Befestigungselement eingreift.

Das Brückenelement kann einen Querschnitt aufweisen, der dem Querschnitt des Befestigungselementes entspricht.

Vorzugsweise bestehen die Rahmenabschnitte aus stranggepressten Aluminiumprofilen.

Weitere zweckmäßige Ausgestaltungen der Erfindung ergeben sich aus den abhängigen Patentansprüchen sowie der nachfolgenden Beschreibung eines Ausführungsbeispiels der Erfindung anhand einer Zeichnung.

Es zeigen:
- Fig. 1: einen Fensterladen in einer Draufsicht,
- Fig. 2: einen Rahmenabschnitt des Fensterladens mit einem ersten Scharnierbeschlag in Explosionsdarstellung und einen zweiten bereits befestigten Scharnierbeschlag,
- Fig. 3: einen Querschnitt durch den Rahmenabschnitt und den befestigten Scharnierbeschlag gemäß Fig. 2 in einer vergrößerten Darstellung,
- Fig. 4: eine Eckverbindung zwischen zwei Rahmenabschnitten und einem noch nicht befestigten Brückenelement, das eine Befestigung des Scharnierbeschlags im Bereich der Gehrung zwischen zwei Rahmenabschnitten gestattet, und
- Fig. 5: eine Ecke des Rahmens für einen Fensterladen mit zwei Scharnierbeschlägen, von denen einer im Bereich der Gehrung zwischen zwei Rahmenabschnitten befestigt ist.

In Fig. 1 erkennt man in Draufsicht einen Fensterladen 10 in geschlossener Stellung, der eine in der Zeichnung nicht dargestellte Fensteröffnung abdeckt. Der Fensterladen 10 ist auf der in Fig. 1 linken Seite mit Hilfe von zwei in der Zeichnung nicht dargestellten Kloben am Mauerwerk eines Gebäudes befestigt und wird zum Freigeben der Fensteröffnung in Fig. 1 nach links verschwenkt.

Die nicht dargestellten Kloben greifen im montierten Zustand von unten in Hülsen 12 ein, die zusammen mit den Kloben Scharniere bilden. Jede Hülse 12 ist Bestandteil eines Scharnierbeschlags 14, der es gestattet, den Fensterladen 10 je nach Bedarf in die Fensteröffnung hineinzuverschwenken oder aus dieser um 180 Grad nach außen wegzuschwenken, um so die Fensteröffnung freizugeben.

Der Fensterladen 10 verfügt bei dem in Fig. 1 dargestellten Ausführungsbeispiel über eine Vielzahl von Lamellen 16, die die Öffnung eines Rahmens 18 abdecken. Statt der in der Zeichnung dargestellten Lamellen 16 können zur Füllung des Rahmens 18 auch Bretter oder andere Strukturen verwendet werden.

Der Rahmen 18 besteht vorzugsweise aus einem Aluminium-Rahmenprofil, dessen vertikalen Rahmenabschnitte 20 und 24 sowie dessen horizontalen Rahmenabschnitte 22 und 26 aus stranggepressten Profilen bestehen, die an vier Ecken 28 durch eine Eckverbindung in Gestalt einer Gehrung 30 miteinander verbunden sind. Dabei sind die Profile vorzugsweise im Querschnitt identisch.

Auf jedem der Rahmenabschnitte 20, 22, 24 und 26 sind eine hinterschnittene äußere Führungsschiene 32, 46 und eine hinterschnittene innere Führungsschiene 34, 48 vorgesehen.

Wie in Fig. 1 angedeutet, erstrecken sich die Scharnierbeschläge 14 zwischen der äußeren Führungsschiene 32 und der inneren Führungsschiene 34, die in Fig. 1 auf dem linken vertikalen Rahmenabschnitt 20 zu erkennen sind.

Da die innere Führungsschiene 34 in Fig. 1 im Bereich der Gehrungen 30 am oberen und unteren Ende des vertikalen Rahmenabschnittes 20 endet, ist durch diese selbst eine Führung und Befestigung der Scharnierbeschläge 14 nicht entlang der gesamten Länge des vertikalen Rahmenabschnittes 20 möglich. Eine Befestigung der Scharnierbeschläge 14 in der Nähe der Ecken 28, bei der sich die Scharnierbeschläge 14 auch über die in Fig. 1 linken Enden der horizontalen Rahmenabschnitte 22 und 26 erstrecken, erfordert eine Verlängerung der inneren Führungsschiene 34 in Fig. 1 nach oben und nach unten, so daß dann eine Befestigung der Scharnierbeschläge 14 beliebig entlang dem gesamten Rahmenabschnitt 20 erfolgen kann. Die erforderlichen zusätzlichen Bauelemente hierfür sind in den Fig. 4 und 5 dargestellt, die weiter unten erläutert werden.

Fig. 2 zeigt perspektivisch und teilweise in Explosionsdarstellung Einzelheiten der Scharnierbeschläge 14 und des vertikalen Rahmenabschnitts 20 in dem Bereich wo beide Führungsschienen 32, 34 vorhanden sind.

Der vertikale Rahmenabschnitt 20 besteht bei dem in der Zeichnung dargestellten Ausführungsbeispiel aus einem stranggepressten Aluminiumprofil mit zwei rechtwinklig zueinander verlaufenden Symmetrieebenen. Entlang den schmalen Außenkanten 36 des vertikalen Rahmenabschnittes 20 erstreckt sich jeweils zwischen zwei leistenartigen Strukturen eine längliche Vertiefung 37. Die leistenartigen Strukturen gehen in die bereits erwähnte äußere Führungsschiene 32 und die innere Führungsschiene 34 auf der Frontseite des Fensterladens 10 über. Die Führungsschienen 32 und 34 begrenzen somit die Sichtseite beziehungsweise Frontseite 40 des vertikalen Rahmenabschnittes 20.

Wie in Fig. 2, und deutlicher in Fig. 3, zu erkennen ist, sind die Führungsschienen 32 und 34 mit Hinterschneidungen 42, 44 versehen. Die Führungsschienen 32 und 34 sowie deren Hinterschneidungen 42 und 44 verlaufen über die gesamte Länge des vertikalen Rahmenabschnittes 20 parallel und stoßen an ihren Enden im Bereich der Gehrung 30 an die entsprechenden Führungsschienen 46 und 48 des horizontalen Rahmenabschnitts 22 und die entsprechenden Führungsschienen 50 und 52, die auf dem horizontalen Rahmenabschnitt 26 ausgebildet sind. Die Querschnitte der Profile der horizontalen Rahmenabschnitte 22 und 26 entsprechen dem Profil des vertikalen Rahmenabschnittes 20.

In Fig. 2 oben erkennt man ein plattenförmiges Befestigungselement 54, das in Draufsicht eine rechteckförmige Gestalt hat. Fig. 3 zeigt das Befestigungselement 54 in vergrößerter Darstellung zusammen mit dem Rahmenabschnitt 20 im Schnitt.

Das Befestigungselement 54 verfügt über einen linken Führungsrand 56 sowie einen rechten Führungsrand 58. Beide Führungsränder 56 und 58 sind abgeschrägt und in ihrer Gestalt auf die Hinterschneidungen 42 und 44 abgestimmt, so daß die in Fig. 3 erkennbare Schwalbenschwanzführung gebildet wird, die es gestattet, das Befestigungselement 54 entlang dem vertikalen Rahmenabschnitt 20 zu führen und entsprechend der Lage der Kloben an einer gewünschten Stelle zu befestigen.

Bei einem in der Zeichnung nicht dargestellten Ausführungsbeispiel sind die Hinterschneidungen im Querschnitt rechteckförmig ausgebildet, so daß statt der Schwalbenschwanzführung eine Rechteckführung gebildet wird. In diesem Fall sind die Führungsränder 56, 58 nicht abgeschrägt, sondern in ihrer Stärke der Hinterschneidung angepaßt.

Auf dem Befestigungselement 54 ist ein Gewindezapfen 60 angeordnet, der sich rechtwinklig zur Hauptebene des Befestigungselements 54 erstreckt. Dem Gewindezapfen 60 ist eine Klemmmutter 62 zugeordnet, die es gestattet, auf dem Befestigungselement 54 den Scharnierbeschlag 14 zu befestigen.

Der Scharnierbeschlag 14 besteht aus einer Führungsplatte 64 und einer Abdeckplatte 68, in der eine Vertiefung 70 zur Aufnahme der Führungsplatte 64 sowie ein Loch 72 zur Aufnahme des Gewindezapfens 60 vorgesehen sind. In der Führungsplatte 64 ist weiterhin ein Langloch 74 vorgesehen, das es ermöglicht, die Führungsplatte 64 in der Vertiefung 70 quer zur Achse der Hülse 12 beziehungsweise des hohlzylindrischen Anschlusselementes 66 zu verschieben, um eine horizontale Justierung des Fensterladens 10 vorzunehmen.

Wenn die horizontale und die vertikale Justierung des Fensterladens 10 abgeschlossen ist, wird die Klemmmutter 62 angezogen und dadurch der Scharnierbeschlag 14 in der in Fig. 2 unten dargestellten Weise am vertikalen Rahmenabschnitt 20 arretiert und befestigt. Dabei gelangen neben der Vertiefung 70 ausgebildete Abstützränder 76' der Abdeckplatte 68 in Kontakt mit der Frontseite 40 des vertikalen Rahmenabschnitts 20. Gleichzeitig erfolgt ein Verklemmen der Schwalbenschwanzverbindung oder der Rechteckverbindung und der entsprechend in ihrer Dicke dimensionierten Führungsplatte 64, wie in Fig. 3 veranschaulicht ist.

Um nun eine Befestigung eines Scharnierbeschlags 14 auch in dem Bereich der Gehrungen 30 des vertikalen Rahmenabschnitts 20 vornehmen zu können, ist die in den Fig. 4 und 5 dargestellte Konstruktion vorgesehen.

Fig. 4 zeigt die Gehrung 30 zwischen dem vertikalen Rahmenabschnitt 20 und dem horizontalen Rahmenabschnitt 22. Weiterhin veranschaulicht Fig. 4 einen Scharnierbeschlag 14 im montierten Zustand, wobei jedoch die Klemmschraube 62 nur leicht angezogen wurde, um so ein Verschieben des Scharnierbeschlags 14 in Fig. 4 nach oben in den Bereich der Gehrung 30 zu ermöglichen.

Verschiebt man den Scharnierbeschlag 14 in Fig. 4 nach oben, so wird dieser zunächst beidseitig durch die Führungsschienen 32 und 34 geführt. Sobald jedoch der Scharnierbeschlag 14 das in Fig. 4 obere Ende der innern Führungsschiene 34 und den Bereich der Gehrung erreicht, ist eine weitere beidseitige Führung der Führungsränder 56 und 58 des plattenförmigen Befestigungselementes 54 an den beiden Führungsschienen 32 und 34 nicht mehr möglich. Ohne zusätzliche Maßnahmen würde dieses bedeuten, dass der Justierbereich für den Scharnierbeschlag 14 in einem Abstand vom oberen Rand des Fensterladens 10 endet, der in etwa der Breite des horizontalen Rahmenabschnittes 22 entspricht.

Um es zu ermöglichen, den Scharnierbeschlag 14 auch im Bereich der Gehrung 30 befestigen zu können, ist es bei dem in Fig. 4 dargestellten Ausführungsbeispiel der Erfindung vorgesehen, ein Brückenelement 76 mit Führungsrändern 78 und 80 zwischen den Führungsschienen 46 und 48 des horizontalen Rahmenabschnittes 22 einzusetzen und mit Hilfe zweier Klemmschrauben 82 an der in Fig. 5 dargestellten Stelle in der Nähe der Gehrung 30 auf dem horizontalen Rahmenabschnitt 22 zu befestigen. Das Brückenelement 76 weist einen hinterschnittenen Rand 86 auf, der in Fig. 4 auf seiner linken Seite angeordnet ist.

Die Klemmschrauben 82 verfügen über ein Gewinde, damit diese in die Gewindebohrungen 84 eingeschraubt werden können, bis diese mit ihrem vorderen Ende gegen den horizontalen Rahmenabschnitt 22 anstoßen, um dabei das Brückenelement 76 mit seinen Führungsrändern 78, 80 an den Hinterschneidungen der Führungsschienen 46 und 48 zu verklemmen.

Bevor ein Verklemmen des Brückenelementes 76 auf dem oberen horizontalen Rahmenabschnitt 22 erfolgt, wird dieses so positioniert, dass dessen hinterschnittener Rand 86 mit der Hinterschneidung 44 der inneren Führungsschienen 34 fluchet. Der hinterschnittene Rand 86 bildet im eingebauten Zustand einen Führungsschienenabschnitt und eine Verlängerung der Führungsschiene 34 hat das gleiche Profil wie die Hinterschneidung 44, so daß nach dem Einsetzen und Justieren des Brückenelementes 76 ein Vorschieben des Scharnierbeschlags 14 in Fig. 4 so weit nach oben erfolgen kann, bis der rechte Führungsrand 58 des Befestigungselements 54 mit dem hinterschnittenen Rand 86 des Brückenelementes 76 in Berührung kommt und von diesem geführt und anschließend fixiert werden kann. Der hinterschnittene Rand 86 des Brückenelementes 76 bildet somit mit seiner Hinterschneidung 86a einen Führungsschienenabschnitt zum Verlängern der Führungsschiene 34.

In Fig. 5 ist ein oberer Scharnierbeschlag 14 im Bereich der Gehrung 30 mit dem linken Führungsrand 56 seines Befestigungselementes 54 an der äußeren Führungsschiene 32, und mit dem rechten Führungsrand 58 des Befestigungselementes 54 an dem hinterschnittenen Rand 86 des Brückenelementes 76 arretiert. Nach dem Einjustieren der verschiedenen Elemente erfolgt ein Festziehen der Klemmmutter 62, um eine dauerhafte feste Verbindung des Scharnierbeschlags 14 an der gewünschten Stelle zu erhalten.

Fig. 5 veranschaulicht neben dem Scharnierbeschlag 14 im Bereich der Gehrung 30 einen weiteren Scharnierbeschlag 14, der außerhalb der Gehrung 30 geführt und befestigt ist.

## Patentansprüche

1. Scharnierbeschlag zur schwenkbaren Befestigung eines Rahmens (18), insbesondere des Rahmens eines Fensterladens (10), der über vier rechtwinklig miteinander verbundene Rahmenabschnitte (20, 22, 24, 26) mit wenigstens einer eine Gehrung (30) aufweisenden Eckverbindung verfügt, an einem Gegenbeschlag, mit wenigstens einer ein mit dem Gegenbeschlag verbindbares Anschlusselement (66) aufweisenden Führungsplatte (64), die zwischen einer Frontseite (40) eines der Rahmenabschnitte (20, 22, 24, 26) und einer Abdeckplatte (68) des Scharnierbeschlags einklemmbar ist, welche entlang dem Rahmenabschnitt (20) verschiebbar und durch Formschluss an der Frontseite (40) des Rahmenabschnittes (20) befestigbar ist, **dadurch gekennzeichnet, daß** die Abdeckplatte (68) mit einem Befestigungselement (54, 60) des Scharnierbeschlags verbindbar ist, das über zwei Führungsränder (56, 58) verfügt, wobei das Befestigungselement (54, 60) entlang der Frontseite (40) des Rahmenabschnittes (20) entlang zweier parallel verlaufender Führungsschienen (32, 34) bis zum Ende des Rahmenabschnittes (20) führbar und feststellbar ist, indem im Bereich der Gehrung (30) wenigstens einer Eckverbindung (28) zwischen zwei Rahmenabschnitten (20, 22) ein Führungsschienenabschnitt (86) durch ein zwischen zwei Führungsschienen (46, 48) des benachbarten Rahmenabschnittes (22) befestigbares Brückenelement (76) des Scharnierbeschlags gebildet ist, so daß die Führungsränder (56, 58) des Befestigungselements (54) jeweils in Hinterschneidungen (42, 44, 86a) eingreifen, die an den Führungsschienen (32, 34) und an dem Führungsschienenabschnitt (86) des Brückenelements (76) ausgebildet sind.

2. Scharnierbeschlag nach Anspruch 1, **dadurch gekennzeichnet, daß** das Befestigungselement (54) über eine Schraubverbindung (60, 62) mit der Abdeckplatte (68) ein Einklemmen der Führungsplatte (64) sowie ein Verklemmen der Führungsränder (56, 58) in den Führungsschienen (32, 34) und dem Führungsschienenabschnitt (86) des Brückenelementes (76) gestattet.

3. Scharnierverbindung nach Anspruch 1, **dadurch gekennzeichnet, daß** das Befestigungselement (54) über einen rechtwinklig sich zur Frontseite des Rahmenabschnittes (20) erstreckenden Gewindezapfen (60) verfügt.

4. Scharnierbeschlag nach einem der Ansprüche 1 bis 3, **dadurch gekennzeichnet, daß** das Befestigungselement (54) über Führungsränder (56, 58) verfügt, die zusammen mit den Führungsschienen (32, 34) entlang der Frontseite des Rahmenabschnittes (20) eine Schwalbenschwanzführung oder eine Rechteckführung bilden.

5. Scharnierbeschlag nach einem der vorstehenden Ansprüche, **dadurch gekennzeichnet, daß** das Brückenelement (76) einen Querschnitt aufweist, der dem Querschnitt des Befestigungselementes (54) entspricht.

6. Scharnierbeschlag nach einem der vorstehenden Ansprüche, **dadurch gekennzeichnet, daß** die Führungsplatte (64) als Anschlusselement (66) eine auf einen Kloben am Mauerwerk eines Gebäudes aufsetzbare Hülse (12) aufweist.

7. Scharnierbeschlag nach einem der vorstehenden Ansprüche, **dadurch gekennzeichnet, daß** die Führungsplatte (64) eine Ausnehmung in Gestalt eines Langloches (74) aufweist, durch das ein am Befestigungselement (54) angeordneter Gewindezapfen (60) so durchgreift, daß die Führungsplatte (64) quer zur Außenkante verschiebbar ist.

8. Scharnierbeschlag nach einem der vorstehenden Ansprüche, **dadurch gekennzeichnet, daß** die Abdeckplatte (68) eine Vertiefung (70) zur verschieblichen Aufnahme der Führungsplatte (64) aufweist.

9. Scharnierbesehlag nach Anspruch 7 oder 8, **dadurch gekennzeichnet, daß** mit Hilfe einer auf das freie Ende des Gewindezapfens (60) aufschraubbaren Klemmmutter (62) ein Einklemmen der Führungsplatte (64) zwischen dem Befestigungselement (54) und der Abdeckplatte (68) sowie ein Verklemmen des Befestigungselementes (54) an den Führungsschienen (32, 34, 86) erreichbar ist.

10. Scharnierbeschlag nach einem der vorstehenden Ansprüche, **dadurch gekennzeichnet, daß** das Brückenelement (76) wenigstens eine Gewindebohrung (84) für das Einführen einer Arretier- und Klemmschraube (82) aufweist, die gegen die Frontseite des zugeordneten Rahmenabschnitts (22) vortreibbar ist.

11. Rahmen mit einem Scharnierbeschlag nach einem der vorstehenden Ansprüche, **dadurch gekennzeichnet, daß** die Rahmenabschnitte (20, 22, 24, 26) stranggepresste Profile sind.

12. Rahmen mit einem Scharnierbeschlag nach Anspruch 11, **dadurch gekennzeichnet, daß** die stranggepressten Profile (20, 22, 24, 26) aus Aluminium hergestellt sind.

13. Rahmen mit einem Scharnierbeschlag nach Anspruch 11, **dadurch gekennzeichnet, daß** die stranggepressten Profile (20, 22, 24, 26) aus Kunststoff hergestellt sind.

14. Verwendung eines Scharnierbeschlags nach einem der Ansprüche 1 bis 10 zur Befestigung von Fensterläden (10) oder Türen.

## Claims

1. Hinge fitting for the swivel-mounted fastening of a frame (18), in particular the frame of a window shutter (10), which features four frame sections (20, 22, 24, 26) connected to each other at right angles, with at least one corner connection which has a mitre joint (30), on a matching fixture, with at least one guide plate (64) which features a connecting element (66) which can be connected to the matching fixture, and which can be clamped between a front side (40) of one of the frame sections (20, 22, 24, 26) and a cover plate (68) of the hinge fitting, and which can be slid along the frame section (20) and can be fastened to the front side (40) of the frame section (20) by a positive fit, **characterised in that** the cover plate (68) can be connected with a fastening element (54, 60) of the hinge fitting, which has two guide edges (56, 58), and where the fastening element (54, 60) can be moved and fixed in place on the front side (40) of the frame section (20) by passing along two guide rails (32, 34) running parallel to each other up to the end of the frame section (20), and where this is achieved by there being formed in the region of the mitre joint (30) of at least one corner connection (28) between two frame sections (20, 22), a guide rail section (86) which is formed by a bridge element (76) which can be fastened between two guide rails (46, 48) of the adjacent frame section (22), so that the guide edges (56, 58) of the fastening element (54) each interlock in undercuts (42, 44, 86a), which are formed on the guide rails (32, 34) and on the guide rail section (86) of the bridge element (76).

2. Hinge fitting according to Claim 1, **characterised in that** the fastening element (54) makes possible, via a screw connection (60, 62) with the cover plate (68), a clamping of the guide plate (64) as well as a locking of the guide edges (56, 58) in the guide rails (32, 34) and in the guide rails section (86) of the bridge element (76).

3. Hinge fitting according to Claim 1, **characterised in that** the fastening element (54) is fitted with a threaded pin (60) which extends perpendicularly to the front side of the frame section (20).

4. Hinge fitting according to one of the Claims 1 to 3, **characterised in that** the fastening element (54) is fitted with guide edges (56, 58), which together with the guide rails (32, 34) form a dovetail guide or a rectangular guide along the front side of the frame section (20).

5. Hinge fitting according to one of the above Claims, **characterised in that** the bridge element (76) has a cross-section which matches the cross-section of the fastening element (54).

6. Hinge fitting according to one of the previous Claims, **characterised in that** the guide plate (64) as connecting element (66) is fitted with a sleeve (12) which can be placed over an anchor bolt on the masonry of a building.

7. Hinge fitting according to one of the previous Claims, **characterised in that** the guide plate (64) has a cavity in the form of a long hole (74), through which a threaded pin (60) positioned on the fastening element (54) interlocks in such a way that the guide plate (64) can be slid transversely to the outside edge.

8. Hinge fitting according to one of the previous Claims, **characterised in that** the cover plate (68) has a slot (70) to hold a guide plate (64) which can slide along in it.

9. Hinge fitting according to Claim 7 or 8, **characterised in that** with the aid of a clamping nut (62) which can be screwed onto the free end of the threaded pin (60), a clamping of the guide plate (64) between the fastening element (54) and the cover plate (68) as well as a clamping of the fastening element (54) onto the guide rails (32, 34, 86) can be achieved.

10. Hinge fitting according to one of the previous Claims, **characterised in that** the bridge element (76) has at least one threaded hole (84) in which a stop and locking screw (82) can be inserted, which can be driven in against the front side of the allocated frame section (22).

11. Frame with a hinge fitting according to one of the above Claims, **characterised in that** the frame sections (20, 22, 24, 26) are extruded profiles.

12. Frame with a hinge fitting according to Claim 11, **characterised in that** the extruded profiles (20, 22, 24, 26) are made of aluminium.

13. Frame with a hinge fitting according to Claim 11, **characterised in that** the extruded profiles (20, 22, 24, 26) are made of plastic.

14. The use of a hinge fitting according to one of the Claims 1 to 10 for the fastening of window shutters (10) or doors.

## Revendications

1. Ferrure de charnière pour la fixation pivotante d'un cadre (18), en particulier le cadre d'un volet (10), lequel est muni de quatre segments de cadre (20, 22, 24, 26), assemblés à angle droit entre eux et ayant au moins un assemblage d'angle à onglet (30), sur une ferrure complémentaire, comportant au moins une plaquette de guidage (64) qui est munie d'un élément d'assemblage (66) propre à être assemblé à la ferrure complémentaire et qui peut être enserrée entre une face frontale (40) de l'un des segments de cadre (20, 22, 24, 26) et une plaque de recouvrement (68) de la ferrure de charnière, laquelle plaquette de guidage peut coulisser le long du segment de cadre (20) et peut être fixée par conjugaison de forme sur la face frontale (40) du segment de cadre (20), **caractérisée en ce que** la plaque de recouvrement (68) peut être assemblée à un élément de fixation (54, 60) de la ferrure de charnière, lequel élément de fixation comporte deux bords de guidage (56, 58) et peut être guidé et fixé le long de la face frontale (40) du segment de cadre (20) le long de deux rails de guidage (32, 34) parallèles, jusqu'à l'extrémité du segment de cadre (20), du fait que dans la zone de l'onglet (30) d'au moins un assemblage d'angle (28) un tronçon de rail de guidage (86) est formé entre deux segments de cadre (20, 22) par un élément en pont (76) de la ferrure de charnière pouvant être fixé entre deux rails de guidage (46, 48) du segment de cadre (22) adjacent, de telle sorte que les bords de guidage (56, 58) de l'élément de fixation (54) s'engagent chacun dans des contre-dépouilles (42, 44, 86a) qui sont réalisées sur les rails de guidage (32, 34) et sur le tronçon de rail de guidage (86) de l'élément en pont (76).

2. Ferrure de charnière selon la revendication 1, **caractérisée en ce que** l'élément de fixation (54) permet, par l'intermédiaire d'un assemblage vissé (60, 62) avec la plaque de recouvrement (68), un serrage de la plaque de guidage (64), ainsi qu'un blocage des bords de guidage (56, 58) dans les rails de guidage (32, 34) et dans le tronçon de rail de guidage (86) de l'élément en pont (76).

3. Ferrure de charnière selon la revendication 1, **caractérisée en ce que** l'élément de fixation (54) comporte un tenon fileté (60) qui s'étend perpendiculairement à la face frontale du segment de cadre (20).

4. Ferrure de charnière selon l'une des revendications 1 à 3, **caractérisée en ce que** l'élément de fixation (54) comporte des bords de guidage (56, 58) qui, conjointement avec les rails de guidage (32, 34), forment le long de la face frontale du segment de cadre (20) un guidage en queue d'aronde ou un guidage à angle droit.

5. Ferrure de charnière selon l'une des revendications précédentes, **caractérisée en ce que** l'élément en pont (76) a une section qui correspond à la section de l'élément de fixation (54).

6. Ferrure de charnière selon l'une des revendications précédentes, **caractérisée en ce que** la plaque de guidage (64) comporte, pour former l'élément d'assemblage (66), un manchon (12) propre à être emmanché sur un gond fixé sur la maçonnerie d'un bâtiment.

7. Ferrure de charnière selon l'une des revendications précédentes, **caractérisée en ce que** la plaque de guidage (64) comporte un évidement sous la forme d'un trou oblong (74) à travers lequel un tenon fileté (60), disposé sur l'élément de fixation (54), s'engage de telle sorte que la plaque de guidage (64) peut être déplacée transversalement à l'arête extérieure.

8. Ferrure de charnière selon l'une des revendications précédentes, **caractérisée en ce que** la plaque de recouvrement (68) comporte un creux (70) destiné à recevoir de manière coulissante la plaque de guidage (64).

9. Ferrure de charnière selon la revendication 7 ou 8, **caractérisée en ce qu'**un écrou de serrage (62), pouvant être vissé sur l'extrémité libre du tenon fileté (60), permet de réaliser un serrage de la plaque de guidage (64) entre l'élément de fixation (54) et la plaque de recouvrement (68), ainsi qu'un blocage de l'élément de fixation (54) sur les rails de guidage (32, 34, 86).

10. Ferrure de charnière selon l'une des revendications précédentes, **caractérisée en ce que** l'élément en pont (76) comporte au moins une forure filetée (84) pour l'introduction d'une vis d'arrêt et de blocage (82) qui peut être avancée contre la face frontale du segment de cadre (22) associé.

11. Cadre avec une ferrure de charnière selon l'une des revendications précédentes, **caractérisé en ce que** les segments de cadre (20, 22, 24, 26) sont des profilés extrudés.

12. Cadre avec une ferrure de charnière selon la revendication 11, **caractérisé en ce que** les profilés extrudés (20, 22, 24, 26) sont réalisés en aluminium.

13. Cadre avec une ferrure de charnière selon la revendication 11, **caractérisé en ce que** les profilés extrudés (20, 22, 24, 26) sont réalisés en matière plastique.

14. Utilisation d'une ferrure de charnière selon l'une des revendications 1 à 10 pour la fixation de volets (10) ou de portes.
